# EUROPÄISCHE PATENTSCHRIFT

(11) **EP 0 159 581 B1**
(45) Veröffentlichungstag und Bekanntmachung des Hinweises auf die Patenterteilung: **20.07.1988**
(21) Anmeldenummer: 85103899.2
(22) Anmeldetag: 01.04.1985
(51) Int. Cl.: H01H 50/64, H01H 3/56

(54) **Wendeschütz**
Phase reversal contactor
Contacteur inverseur

(30) Priorität: 19.04.1984 DE 3415019
(43) Veröffentlichungstag der Anmeldung: 30.10.1985
(73) Patentinhaber: SIEMENS AKTIENGESELLSCHAFT, 80333 München (DE)
(72) Erfinder: Wiessner, Edgar, D-8450 Amberg (DE); Paul, Klaus-Dieter, D-8458 Sulzbach-Rosenberg (DE); Harbauer, Werner, Dipl.-Ing., D-8460 Schwandorf (DE)

(56) Entgegenhaltungen:
- DE-A- 3 327 095
- FR-A- 2 177 995
- US-A- 3 774 131

## Beschreibung

Die Erfindung bezieht sich auf ein Drehstromwendeschütz mit feststehenden, der Zu- und Ableitung dienenden Kontaktteilen und die Zu- mit den Ableitungen verbindenden Kontaktbrücken, mit einem gemeinsamen Antrieb für diese Kontaktbrücken und mit einer Verstellvorrichtung, mittels derer zwei verschiedene Zuordnungen der Zuleitungen zu den Ableitungen herbeiführbar ist.

Bei einem bekannten Wendeschütz der obengenannten Art (DE-A-2 314 597) ist ein zusätzlicher, über eine Zahnstange verstellbarer Drehantrieb für die Kontaktbrücken vorgesehen, was einen relativ komplizierten Aufbau bei hohem Aufwand bedeutet.

Der Vorliegenden Erfindung liegt die Aufgabe zugrunde, das bekannte Wendeschütz hinsichtlich Aufbau und Aufwand wesentlich zu vereinfachen. Dies wird dadurch erreicht, daß für zwei Phasen des Drehstromnetzes Kontaktbrücken jeweils auf zwei getrennten Kontaktbrückenträgern des Schützes angeordnet sind, die von der Verstellvorrichtung wahlweise mit dem Antrieb kuppelbar sind.

Zur Betätigung der Verstellvorrichtung kann hier mit geringen Betätigungskräften aus gekommen werden. Hierdurch wird zusätzlich erreicht, daß auch der Antrieb nicht unnütz große Massen beschleunigen muß. Umfaßt die Verstellvorrichtung einen mit dem schaltenden Magneten schwenkbar verbundenen, von einem Hilfsmagneten verschwenkbaren Umlenkbügel, dessen freies Ende mit einem der Kontaktbrückenträger, die parallel zueinander verschiebbar geführt sind, wahlweise in Eingriff bringbar ist, so braucht die Verstellvorrichtung lediglich den Umlenkbügel mit relativ geringer Masse zu verschwenken, da das Umschalten im ausgeschalteten Zustand des Schützes erfolgen muß. Um eine Betätigung der Kontaktbrückenträger zu verhindern, wenn sich der Umlenkbügel nicht in der vorgeschriebenen Lage befindet, ist es vorteilhaft, wenn jeder der Kontaktbrückenträger eine Sperrnase aufweist und daß der Anker des Hilfsmagneten mit dem Umlenkbügel über einen Schieber in Verbindung steht, der zwei Ausnehmungen aufweist und daß die Sperrnase des jeweils betätigten Kontaktbrückenträgers in eine dieser Ausnehmungen eingreift. Der Schieber hat zusätzlich den Vorteil, daß der Umlenkbügel bei nicht erregtem Hilfsmagnet zwangsläufig in die Ausgangslage zurückgedrückt wird. Um auch noch eine elektrische Verriegelung vorsehen zu können ist es weiterhin vorteilhaft, wenn der Schieber eine Hilfskontaktanordnung aufweist. Eine Handbetätigung der Verstellvorrichtung und auch eine äußere Anzeige laßt sich erzielen, wenn der Schieber einen über die Außenkonturen des Schützes ragenden Fortsatz hat. Um das erstrebte Ziel, den relativ hohen Montageaufwand beim Installieren oder beim Vorverdrahten zu erniedrigen, ist es weiterhin vorteilhaft, wenn feststehende Kontaktteile innerhalb des Schützgehäuses gebrückt sind und je anzuschließender Leitung nur eine von der Außenseite des Schützgehäuses zugängliche Klemme vorgesehen ist. Der Verdrahtungsaufwand wird weiterhin herabgesetzt, wenn ein vom Antrieb unabhängig von der Verstellvorrichtung betätigter Selbsthalteschließerkontakt in die für Links- und Rechtslauf gemeinsame Aus-Leitung innerhalb des Schützes einseitig verschaltet mit der anderen Seite an eine von der Außenseite des Schützgehäuses zugängliche Anschlußklemme geführt ist. Der Verdrahtungaufwand wird weiterhin bei geringen Betätigungskräften für die Verstellvorrichtung verringert, wenn gegenseitige Verriegelungskontakte für Rechtsund Linkslauf den Anschlußklemmen im Schütz vorgeschaltet sind.

Anhand der Zeichnung werden Ausführungsbeispiele der Erfindung beschrieben und die Wirkungsweise näher erläutert.

Es zeigen:
FIG 1 eine mögliche Ausführungsform zweier parallel nebeneinander geführter Kontaktbrückenträger, bei denen der Verstellbügel parallel zur Längsrichtung der Kontaktbrücken am Kontaktbrückenträger angreift,
FIG 2 und 3 eine Ausführungsform, bei der der Verstellbügel in einer zu der Kontaktbrückenlängsrichtung um 90° versetzten Richtung angreift, in Vorderansicht und Seitenansicht,
FIG 4 eine perspektivische Darstellung eines der zwei gleichen Kontaktbrückenträger gemäß FIG 2 und 3,
FIG 5 und 6 Unteransicht und Oberansicht auf die Außenseite eines gemäß der Erfindung aufgebauten Schützes entsprechend der Einbaulage eines Schützes,
FIG 7 die dazugehörige Vorderansicht mit den entsprechend dargestellten Anschlußklemmen,
FIG 8 ein doppeltes Festschaltstück der unteren Ebene mit einem Durchzugsgewinde für eine von der Außenseite des Schützgehäuses zugängliche Anschlußschraube,
FIG 9 ein doppeltes Festschaltstück der oberen Ebene,
FIG 10 eine Festschaltstückkombination für eine Kreuzverbingung über verschiedene Ebenen, gestrichelt dargestellt ist die Möglichkeit der Wahl der Lage der Anschlußschraube,
FIG 11 ein Prinzipschaltbild für die Steuerung des erfindungsgemäßen Wendeschützes,
FIG 12 ein Anschlußschaltbild für den Hauptstromkreis unter Verwendung des erfindungsgemäßen Kompaktwendeschützes und
FIG 13 eine mögliche Ausbildungsform von zwei hintereinanderliegenden Kontaktbrückenträgern (bezogen auf die Schützeinbaulage) bei gemeinsamem Antrieb.

Beim Ausführungsbeispiel nach FIG 1 ist mit dem gemeinsamen Antrieb 5, der mit dem Schaltmagneten bei üblichen Schützen vergleichbar ist, ein drahtförmiger Umlenkbügel 35 mit dem einen Ende 36 schwenkbar verbunden. Das freie Ende 37 ist wahlweise in eine Ausnehmung 38 bzw. 39 in den zwei getrennt verschiebbar im Gehäuse geführten Kontaktbrückenträgern 40 bzw. 41 einschwenkbar. Hierzu dient die Verstellvorrichtung mit dem Magnetantrieb 6 als Hilfsmagnet.

Im Ausführungsbeispiel nach FIG 2 und 3 sind die Kontaktbrückenträger 40 und 41 mit Fortsätzen 42 ausgestattet, in denen die Ausnehmungen 38 bzw. 39 vorgesehen sind. Der in FIG 4 dargestellte Kontaktbrückenträger ist der aus FIG 3 rechts ersichtliche. Der linke Kontaktbrückenträger 41 wird in einer um 180° gedrehten Richtung eingesetzt, so daß sich die beiden Fortsätze 42 in Ruhestellung gegeneinander versetzt gegenüberliegen und die Ausnehmungen 38, 39 zwischen sich einschliessen. Das freie Ende 37 des Umlenkbügels 35 ist in diesen Ausnehmungen gefesselt. Jeder der Kontaktbrückenträger hat im Ausführungsbeispiel vier Fenster 43, in denen die Kontaktbrücken 44 mit den nicht dargestellten Kontaktdruckfedern in üblicher Weise untergebracht sind. Die Fenster 43 liegen paarweise neben- und übereinander. Durch die Ausbildung des Umlenkbügels 35 als Drahtbügel ist es möglich, den als Verstellvorrichtung 6 dienenden Magnetantrieb zwischen dem Schaltmagneten 5 und den Kontaktbrückenträgern 40, 41 anzuordnen. Der Anker 21 der Verstellvorrichtung 6 greift in eine Aussparung 43 eines in Führungen gelagerten Schiebers 46, der den Umlenkbügel 35 über die Mitnahmen 47 in die beiden Endlagen verstellen kann. Die aus FIG 2 ersichtliche Endlage wird durch die Rückdruckfeder 48, die am verschiebbar geführten Sperrschieber 48 angreift, erreicht. Diese Vorzugslage wird immer bei nicht erregter Verstellvorrichtung 6 eingehalten. Wird der Anker 13 durch AnSpannung-Legen des Schaltmagneten 5 in Richtung auf den nicht näher dargestellten Kern 27 gezogen, so wird der Kontaktbrückenträger 41 über den Umlenkbügel 35 in Einschaltrichtung mitgenommen. Die Kontaktbrücken 44 kommen - wie noch später erläutert wird - mit den Festkontaktteilen in Berührung. Hierbei taucht eine Sperrnase 49 am Fortsatz 42 in eine Sperrausnehmung 50 im Sperrschieber 16 ein, so daß eine Bewegung des Sperrschiebers 46 durch die Verstellvorrichtung 6 ausgeschlossen ist. Wird die Verstellvorrichtung 6 mit Spannung versorgt, so verschiebt sich der Sperrschieber 46 entgegen der Kraft der Feder 48 soweit, bis das freie Ende 37 des Umlenkbügels 35 in die Ausnehmung 38 eingreift und die Sperrnase 49 des anderen Kontaktträgers 41 mit der anderen Sperrausnehmung 50 im Sperrschieber 46 fluchtet. Wird dann der Schaltmagnet 5 betrieben, so wird der Kontaktbrückenträger 41 angezogen und die entsprechenden Verbindungen hergestellt.

Wie die FIG 5 bis 7 zeigen, ist nicht jeder Kontaktbrücke auf gegenüberliegenden Seiten des Schützes eine Anschlußklemme zugeordnet. Vielmehr sind nur die notwendigen Hauptklemmen und gegebenenfalls benutzbare Hilfsschalterklemmen nach außen geführt. Die Klemmen sind durch ein Rechteck angedeutet und in FIG 7 als Schraubanschluß zu ersehen. Die FIG 8 stellt beispielsweise das feste Doppelschaltstück der mittleren Festkontaktteile der unteren Etage gemäß FIG 6 dar. Die FIG 9 stellt das Doppelfestschaltstück der mittleren beiden Kontaktstellen der oberen Etage dar. Die Brückung der Festschaltstücke in der dargestellten Weise ist durch die Striche 53 angedeutet. Die Striche 54 in FIG 5 deuten die innere Überkreuzverdrahtung zwischen den Festschaltstücken zweier Etagen an. Hierzu findet die Schaltstückkombination, wie sie FIG 10 darstellt, Verwendung. Es ist ersichtlich, daß auch hier lediglich in der unteren Etage Anschlußklemmen vorhanden sind.

Um die Zugehörigkeit der einzelnen Kontaktbrücken bzw. Klemmanschlüsse, die den entsprechenden Zu- bzw. Ableitungen zugehören, zu erläutern, wird auf FIG 12 verwiesen. Die hier nicht reversierbare Kontaktbrücke 2 liegt in der Phase T. Sie ist mit dem Schaltmagneten 5 unabhängig vom Umlenkbügel 35 gekoppelt, so daß die mit 56 und 57 bezeichneten Klemmen im unteren Teil des Wendeschützes angedeutet sind. Die Kontaktbrücken 3 und 4 liegen in den beiden, in zwei Etagen übereinanderliegenden inneren, d.h. zum anderen Kontaktbrückenträger hin gewandten Fenstern des Kontaktbrückenträgers 41. Die Kontaktbrücken 54, 55 liegen in den diesen benachbarten Fenstern des Kontaktbrückenträgers 40. Die Zuleitungsklemme für die Festkontaktteile der Kontaktbrücke 3 und 55 ist mit 52 bezeichnet. Die Ableitungsklemme, die ebenfalls, wie oben näher beschrieben wurde, gebrückt wurde, trägt das Bezugszeichen 58. Die Klemme für die gemeinsame Zuleitung fur die Kontaktbrücken 4 und 54, die ebenfalls in der vorbeschriebenen Weise gebrückt ist, trägt das Bezugszeichen 59 und die Klemme für die gemeinsame Ableitung ist mit 60 bezeichnet. Von der Bezeichnung der Anschlußklemmen für die außenliegenden Hilfskontaktbahnen wurde abgesehen.

Die Steuerung mit der entsprechenden Innenverdrahtung ist aus FIG 11 zu ersehen. Der Ein-Taster für Rechtslauf trägt das Bezugszeichen 61 und der für Linkslauf ist mit 62 bezeichnet. Der als Öffner ausgebildete Aus-Taster 63 liegt mit den beiden Ein-Tastern an der Zuleitung 64. Der Ein-Taster 62 für Linkslauf liegt über einen Verriegelungsöffnerkontakt 65 an der Spule der Verstellvorrichtung 6 und einem von dieser betätigten Schließerkontakt 66, der die Spule des Schaltmagneten 5 über die Klemme 67 mit der Ableitung 68 des Netzes verbindet. Die Spule der Verstellvorrichtung 6 ist über einen Wischkontakt 69 an die Klemme 67 angeschlossen. Der Wischkontakt ist notwendig, solange die Spule für die Verstellvorrichtung 6 nicht für hundert Prozent Einschaltdauer ausgelegt ist. Der Wischkontakt 69 wird vom Schaltmagneten 5 betätigt. Das der Zuleitung zugewandte Ende der Spule für den Schaltmagneten 5 ist mit dem Schließerkontakt 66, mit dem Verriegelungskontakt und mit einem Selbsthaltekontakt 71, der vom Schaltmagneten 5 betätigt wird, verbunden. Der Selbsthaltekontakt 71 ist an die Klemme 72 des Wendeschützes geführt, um mit dem Aus-Taster 63 in Verbindung gebracht werden zu können. Die nach außen geführten Anschlußklemmen, die mit dem Ein-Taster 61 bzw. dem Ein-Taster 62 zu verbinden sind, tragen die Bezugszeichen 73 und 74.

Aus FIG 1 im Zusammenwirken mit den FIG 5 bis 7 ist ersichtlich, daß das erfindungsgemäße Wendeschütz sehr wenig Montagearbeit beim Anschließen erfordert, da die Innenverdrahtung werksseitig vorgenommen werden kann, was bei maschineller Fertigung wesentlich kostengünstiger ist als die Verdrahtung vor Ort.

## Patentansprüche

1. Drehstromwendeschütz mit feststehenden, der Zu- und Ableitung dienenden Kontaktteilen und die Zu- mit den Ableitungen verbindenden Kontaktbrücken (44), mit einem gemeinsamen Antrieb für diese Kontaktbrücken (44) und mit einer Verstellvorrichtung (6), mittels derer zwei verschiedene Zuordnungen der Zuleitungen zu den Ableitungen herbeiführbar ist,
dadurch gekennzeichnet, daß für zwei Phasen des Drehstromnetzes Kontaktbrücken jeweils auf zwei getrennten Kontaktbrückenträgern (40, 41) des Schützes angeordnet sind, die von der Verstellvorrichtung (6) wahlweise mit dem Antrieb (5) kuppelbar sind.

2. Wendeschütz nach Anspruch 1,
dadurch gekennzeichnet, daß die Verstellvorrichtung (6) einen mit dem schaltenden Magneten (5) schwenkbar verbundenen, von einem Hilfsmagneten verschwenkbaren Umlenkbügel (35) umfaßt, dessen freies Ende (37) mit einem der Kontaktbrückenträger (40, 41), die parallel zueinander verschiebbar geführt sind, wahlweise in Eingriff bringbar ist.

3. Wendeschütz nach Anspruch 2,
dadurch gekennzeichnet, daß jeder der Kontaktbrückenträger (40,41) eine Sperrnase (49) aufweist und daß der Anker (21) des Hilfsmagneten mit dem Umlenkbügel (35) über einen Schieber (46) in Verbindung steht, der zwei Ausnehmungen (50) aufweist und daß die Sperrnase (49) des jeweils betätigten Kontaktbrückenträgers (40, 41) in eine dieser Ausnehmungen (50) eingreift.

4. Wendeschütz nach Anspruch 3,
dadurch gekennzeichnet, daß der Schieber (46) eine Hilfskontaktanordnung aufweist.

5. Wendeschütz nach Anspruch 3 oder 4,
dadurch gekennzeichnet, daß der Schieber (46) einen über die Außenkonturen des Schützes ragenden Fortsatz hat.

6. Wendeschütz nach einem der vorhergehenden Ansprüche,
dadurch gekennzeichnet, daß feststehende Kontaktteile innerhalb des Schützgehäuses gebrückt (53, 54) sind und je anzuschließender Leitung nur eine von der Außenseite des Schützgehäuses zugängliche Klemme vorgesehen ist.

7. Wendeschütz nach einem der vorhergehenden Ansprüche,
dadurch gekennzeichnet, daß ein vom Antrieb (5), unabhangig von der Verstellvorrichtung (6) betätigter Selbsthalteschließerkontakt (71) in die für Links- und Rechtslauf gemeinsame Aus-Leitung (63) innerhalb des Schützes einseitig verschaltet mit der anderen Seite an eine von der Außenseite des Schützgehäuses zugängliche Anschlußklemme (72) gefuhrt ist.

8. Wendeschütz nach Anspruch 7,
dadurch gekennzeichnet, daß gegenseitige Verriegelungskontakte (65, 70) für Rechts- und Linkslauf den Anschlußklemmen (73,74) im Schütz vorgeschaltet sind.

## Claims

1. Three phase reversing contactor with fixed contact parts serving as supply and return leads, and contact bridges (44) joining the supply leads to the return leads, having a common drive for these contact bridges (44) and a transposing device (6) by means of which two different correlations of the supply leads to the return leads can be brought about, characterised in that for two phases of the three phase current circuit contact bridges are respectively arranged on two separate contact bridge carriers (40, 41) of the contactor, and the carriers can optionally be coupled by the transposing device (6) to the drive (5).

2. Reversing contactor according to claim 1, characterised in that the transposing device (6) incorporates a switching bracket (35) pivotably connected to the switching magnet (5) and pivotable by means of an auxiliary magnet, the free end (37) of which switching bracket can be optionally brought into engagement with one of the contact bridge carriers (40, 41) which are displaceably guided parallel to each other.

3. Reversing contactor according to claim 2, characterised in that each of the contact bridge carriers (40, 41 ) has a stop lug (49) and in that the armature (21) of the auxiliary magnet is connected to the switching bracket (35) by means of a slide (46) which has two recesses (50) and in that the stop lug (49) of the respectively actuated contact bridge carrier (40, 41) engages into one of these recesses (50).

4. Reversing contactor according to claim 3, characterised in that the slide (46) has an auxiliary contact arrangement.

5. Reversing contactor according to claim 3 or 4, characterised in that the slide (46) has an extension projecting beyond the outer contours of the contactor.

6. Reversing contactor according to one of the preceding claims, characterised in that fixed contact parts are bridged (53, 54) inside the contactor housing and for each lead to be connected there is provided only one terminal accessible from the outside of the contactor housing.

7. Reversing contactor according to one of the preceding claims, characterised in that a self- holding normally open contact (71) actuated by the drive (5) independently of the adjustment device (6) is fed into the common output lead (63) for clockwise and anticlockwise rotation wired up on one side inside the contactor with the other side on a terminal connector (72) accessible from the outside of the contactor housing.

8. Reversing contactor according to claim 7, characterised in that mutual locking contacts (65, 70) for clockwise and anticlockwise rotation are connnected in series to the supply terminals (73, 74) in the contactor.

## Revendications

1. Contacteur inverseur triphasé, comprenant des pièces de contact fixes, servant à l'arrivée et à la sortie, et des ponts de contact (44) reliant les conducteurs d'arrivée aux conducteurs de sortie, une commande commune pour ces ponts de contact (44) et un dispositif d'inversion (6) au moyen duquel peuvent être établies deux dispositions différentes des conducteurs d'arrivée par rapport aux conducteurs de sortie, caractérisé en ce que, pour deux phases du réseau triphasé, des ponts de contact sont disposés sur deux porte-ponts de contact (40,41) du contacteur, porte-ponts de contact que le dispositif d'inversion (6) peut accoupler sélectivement à la commande (5).

2. Contacteur selon la revendication 1, caractérisé en ce que le dispositif d'inversion (6) comprend un étrier de renversement (35) relié basculant à l'électroaimant de commande (5) et qu'un électroaimant auxiliaire peut faire basculer, dont l'extrémité libre (37) peut être accouplée sélectivement à l'un des porte-ponts de contact (40,41), disposés coulissants en parallèle.

3. Contacteur selon la revendication 2, caractérisé en ce que chacun des porte-ponts de contact (40, 41) présente une saillie d'arrêt (49) et que l'armature (21) de l'électroaimant auxiliaire est reliée à l'étrier de renversement (35) par l'intermédiaire d'un tiroir (46) qui possède deux évidements (50), et que la saillie d'arrêt (49) du porte-pont de contact (40, 41) actionné pénètre dans l'un de ces évidements (50).

4. Contacteur selon la revendication 3, caractérisé en ce que le tiroir (46) présente un système de contacts auxiliaires.

5. Contacteur selon la revendication 3 ou 4, caractérisé en ce que le tiroir (46) possède un prolongement dépassant des contours extérieurs du contacteur.

6. Contacteur selon une des revendications précédentes, caractérisé en ce que des pièces de contact fixes sont reliées entre elles (53, 54) à l'intérieur du boîtier du contacteur et seulement une borne accessible de l'extérieur de ce boîtier est prévue pour chaque conducteur à raccorder.

7. Contacteur selon une des revendications précédentes, caractérisé en ce qu'un contact de travail (71), formant un contact de maintien, qui peut être manoeuvré par la commande (5), indépendamment du dispositif d'inversion (6), est connecté par un côté dans la ligne sortante (63) commune pour la rotation à gauche et la rotation à droite, à l'intérieur du contacteur, et est connecté par l'autre côté à une borne de raccordement (72) accessible de l'extérieur du boîtier du contacteur.

8. Contacteur selon la revendication 7, caractérisé en ce que des contacts de verrouillage mutuels, pour la rotation à droite et la rotation à gauche, (65, 70) sont prévus à l'intérieur du contacteur en amont des bornes de raccordement (73, 74).
